# FASCICULE DE BREVET EUROPEEN

(11) **EP 0 658 658 B1**
(45) Date de publication et mention de la délivrance du brevet: **03.07.1996**
(21) Numéro de dépôt: 94870194.1
(22) Date de dépôt: 14.12.1994
(51) Int. Cl.: E04B 1/26

(54) **Ossature pour panneaux de construction, panneau et bâtiment comportant une telle ossature**
Rahmen für Baupaneele, Baupaneel und Gebäude mit einem solchen Rahmen
Framework for building-panels, panel and building comprising such a framework

(30) Priorité: 15.12.1993 BE 9301389
(43) Date de publication de la demande: 21.06.1995
(73) Titulaire: Bureau d'Etudes GRAPHI-CONCEPT Sprl, B-1332 Rixensart (BE)
(72) Inventeur: Mortier, Jacques, B-1332 Rixensart (BE)
(74) Mandataire: Plucker, Guy

(56) Documents cités:
- FR-A- 2 576 341

## Description

L'invention concerne les ossatures pour panneaux de construction, l'invention concerne également les panneaux réalisés avec une telle ossature, ainsi que des bâtiments construits sur base de ces panneaux.

Les panneaux à ossature suivant l'invention peuvent être utilisés aussi bien pour les murs, porteurs ou non, que pour les planchers, les charpentes et la couverture de bâtiment.

Les bâtiments construits avec des panneaux à ossature en bois sont connus pour leur relative légèreté, leur rapidité d'exécution, la souplesse qu'ils permettent du point de vue architectural.

Ce type de bâtiment est également réputé pour ses qualités anti-sismiques. Il est largement répandu, typiquement pour des édifices ne dépassant pas un à deux étages, principalement dans les contrées où le bois est abondant.

Un tel panneau est connu par le brevet Français FR-A-2 576 341.

Un inconvénient de ce type de construction est qu'il fait généralement appel à une main d'oeuvre professionnelle extrêmement spécialisée, si bien que malgré le coût intéressant de la matière première, le coût d'érection reste à un niveau qui n'est pas aussi compétitif qu'on pourrait le souhaiter par rapport à des modes de construction faisant appel à des matériaux ou des méthodes plus lourdes.

On a donc cherché à développer un nouveau type de panneaux faciles à assembler, même pour une main-d'oeuvre moins qualifiée, en simplifiant autant que possible les assemblages et les prises de mesures, source d'erreur classique pour des personnes moins entraînées.

On connaît différents types de panneaux à ossature conçus pour en simplifier le montage; ces panneaux font souvent appel à des éléments d'assemblage de forme élaborée; on utilise fréquemment des profilés métalliques et on perd par là un certain nombre d'avantages inhérents aux ossatures en bois (apparition de ponts thermiques). Ces panneaux étant fréquemment utilisés pour la préfabrication entraînent la nécessité d'utiliser des standards de dimensions divers, le recours à des éléments de fonctions variées, coûteux par leur multiplicité.

On a donc cherché à développer un nouveau type d'ossature de panneaux faisant appel à une technique d'assemblage efficace mais surtout utilisable aussi bien par des professionnels que par des personnes moins qualifiées.

On a également cherché à réduire l'utilisation de pièces de raccordement spécifiques et variées provoquant à la fois des problèmes de coût et d'approvisionnement.

Un autre but de l'invention est de rendre possible l'assemblage de panneaux par leur ossature ou de bâtiments utilisant ces panneaux à ossature, avec un outillage réduit.

Un autre but de l'invention est de diminuer les problèmes liés au mesurage des pièces, source fréquente d'erreurs et de gaspillage.

Un autre but de l'invention est de permettre à la fois la réalisation de panneaux sur chantier et leur montage préalable en atelier, qui permet une meilleure planification et donc une réduction des délais et des coûts de la main-d'oeuvre.

Un autre but de l'invention est de proposer aux architectes et aux bâtisseurs un type d'habitation fondé sur un système à la fois simple et rigoureux qui leur permette des possibilités de variations non limitées, donnant ainsi libre court à leur potentiel créateur.

Un premier objet de l'invention est une ossature pour panneau de construction formée d'éléments croisés suivant deux axes orthogonaux. Cette ossature comporte un assemblage de deux séries de planches disposées chacune en substance parallèlement à l'un des deux axes. Chaque planche comporte deux faces larges s'étendant longitudinalement; La première série de planches comporte au moins deux planches disposées avec leurs faces larges perpendiculaires au plan du panneau, ces faces larges étant percées par des découpes longitudinales [en boutonnière], les découpes des différentes planches de la première série étant alignées en enfilade; La seconde série de planches comporte au moins une planche disposée avec les faces larges parallèles au plan du panneau, les découpes étant en boutonnières la ou les planches de la seconde série étant enfilées au travers des découpes en boutonnière des planches de la première série, les planches des deux séries étant solidarisées entre elles à leur intersection par des moyens de solidarisation.

Suivant un mode de réalisation avantageux, les planches des deux séries sont percées de découpes longitudinales en boutonnière espacées sur leur longueur.

Les moyens de solidarisation sont par exemple des cornières.

Les faces larges des planches formant l'ossature comportent généralement le long de chacun de leurs bords longitudinaux, une ligne de perforations perpendiculaires à ces faces larges disposées à intervalles réguliers les unes des autres.

L'ossature est de préférence constituée de planches de section rectangulaire de largeur et épaisseur différentes, la largeur et la longueur des découpes longitudinales en boutonnière étant telles qu'elles permettent d'y insérer la plus grande section de planche utilisée.

Les dimensions des planches, et les intervalles entre les perforations sont suivant un mode de réalisation préféré, calculés en multiples d'un module E. Nous parlerons dès lors de "planches modulaires".

L'ossature comprend avantageusement des planches modulaires dont l'épaisseur est égale à E et la largeur à 6 E.

L'ossature de ce panneau comporte également, de préférence des planches modulaires dont la largeur est de 6 E et l'épaisseur de 2 E, ainsi que des planches modulaires d'épaisseur 2 E et de largeur 10 E.

Les planches modulaires de section 2 E x 10 E comportent avantageusement sur leurs faces larges au moins une ligne de perforations supplémentaire (ligne centrale).

De préférence, elles comportent également au moins une série de découpes longitudinales en boutonnières alignée entre une ligne de perforations supplémentaire centrale et une ligne de perforations longeant le bord longitudinal des faces larges.

L'intervalle entre les perforations est de préférence égal à 4 E, la distance séparant le bord des faces larges et la ligne de perforations étant égale à E.

Suivant une forme de réalisation avantageuse, le module E vaut 2,5 cm (1 inch).

Chaque découpe longitudinale en boutonnière est généralement délimitée, à au moins une de ses extrémités, longitudinale par un arc sensiblement demi-circulaire.

Un autre objet de l'invention est un panneau comportant une ossature telle que décrite ci-dessus pourvue sur au moins une de ses faces d'un revêtement, par exemple en forme de plaques.

L'ossature suivant l'invention comporte avantageusement des planches en bois lamellaire.et/ou des planches modulaires en contreplaqué.

Suivant un mode de réalisation particulier le panneau est utilisé comme plancher, les planches de la première série de l'ossature formant les poutres du plancher.

Suivant un autre mode de réalisation le panneau est utilisé comme toiture, les planches de la première série de l'ossature formant les chevrons de cette toiture.

Suivant un troisième mode de réalisation le panneau est utilisé pour former une paroi, les planches de la première série de l'ossature formant les montants de cette paroi.

Dans ce mode de réalisation, le panneau peut comporter une ou plusieurs découpes, dont les dimensions sont un multiple du module E, formant une embrasure pour l'insertion d'une huisserie de dimensions modulaires correspondantes.

L'invention a également pour objet un bâtiment dont la structure comporte au moins une ossature de panneau telle que décrit ci-dessus.

Les dimensions des ossatures de panneaux composant ce bâtiment sont de préférence des multiples de la valeur E.

Le bâtiment comporte avantageusement des éléments de mobilier à demeure reliés à l'ossature.

Il comporte aussi, de préférence, des points d'ancrage pour des éléments de mobilier amovibles sur l'ossature des panneaux intégrés dans la structure.

Un des avantages fondamentaux de l'invention est qu'elle rend l'assemblage entre elles des ossatures de différents panneaux très aisé.

Même en faisant appel à une main-d'oeuvre de qualification moyenne, on en arrive à des cadences de montage extrêmement avantageuses.

Les assemblages entre les panneaux étant réalisés avec des chutes des planches servant à l'ossature et avec les mêmes cornières, on n'observe qu'un très faible taux de déchets.

Les perforations des planches modulaires étant réalisées en atelier, l'assemblage de chaque ossature se fait avec une marge d'erreur réduite, les pièces s'ajustant très aisément d'équerre. Toute erreur peut d'ailleurs être aisément corrigée, tous les éléments de l'ossature étant aisément démontables. La dimension des découpes en boutonnière est suffisamment large pour permettre l'insertion ultérieure de pièces de contreventement, ce qui rend très aisé des aménagements ultérieurs des bâtiments conçus avec les panneaux suivant l'invention.

Une ossature de panneau suivant l'invention offre une rigidité suffisante pour pouvoir être assemblée à plat (par exemple, dans un endroit protégé tel qu'un atelier) puis être amenée sur chantier partiellement montée.

Du fait de la présence des découpes en boutonnière dans les planches de l'ossature, tous les volumes délimités par les planches communiquent entre eux. En conséquence, fils, câbles, conduits et canalisations peuvent être tirés en préfabrication avant le montage des panneaux; de même, après le montage en place, il n'est pas nécessaire de procéder à des découpes au petit bonheur (au risque d'affaiblir la structure) lors de la pose de câbles et canalisations.

Enfin, il est possible d'utiliser tous les types de finitions classiques en combinaison avec l'ossature pour former des panneaux suivant l'invention.

D'autres particularités et avantages de l'invention ressortiront de la description ci-après de formes de réalisations particulières, référence étant faite aux dessins annexés dans lesquels:
la Fig. 1 est une vue en perspective d'une planche modulaire utilisée pour le montage de l'ossature suivant l'invention;
la Fig. 2 est une vue interrompue en perspective d'une ossature de panneau réalisée avec des planches modulaires comme montré à la Fig. 1;
les Figs. 3a, 3b, 3c sont des vues en coupe de différentes sections de planches utilisées dans l'ossature de panneau suivant l'invention;
la Fig. 4 est une vue en perspective avec arrachement montrant le raccordement entre l'ossature d'un panneau vertical et d'un panneau horizontal suivant l'invention;
la Fig. 5 est une vue en perspective avec arrachement d'une ossature de panneau suivant l'invention sur laquelle sont fixés des éléments complémentaires;
la Fig. 6 est une vue en perspective avec arrachement d'un angle de bâtiment dont la structure est réalisée par l'assemblage de l'ossature de deux parois et d'un plancher suivant l'invention.

La Fig. 1 montre, en perspective, une planche modulaire 1 telle qu'utilisée pour le montage de l'ossature de panneau suivant l'invention.

Il s'agit d'une pièce en bois, allongée, sensiblement parallélipipédique, comportant deux larges faces 2. Le terme "planche" est utilisé ici de façon générique en fonction de la forme de cette pièce de bois étant donné qu'elle peut, suivant la position du panneau dans lequel elle est montée, assurer aussi bien le rôle d'un montant que d'une traverse, d'une solive ou d'un simple contreventement.

Cette planche 1 est percée sur ses deux larges faces 2 par deux découpes longitudinales en boutonnière 3. Ces découpes en boutonnières 3 s'étendent ici suivant l'axe central des faces larges 2. Les règles qui motivent les dimensions et la position de ces découpes 3 seront exposées plus loin. Chaque découpe 3 a une forme en substance rectangulaire délimitée à ses deux extrémités longitudinales par une courbe semi-circulaire. Le nombre de découpes longitudinales 3 par planche 1 est variable. Il peut dépendre de la longueur de la planche 1 ou de sa fonction dans l'ossature d'un panneau.

Pour des raisons de standardisation de production, on choisit généralement un espacement uniforme entre les découpes longitudinales en boutonnière 3 pour un type de chantier et/ou pour un type de planche déterminée. Un critère qui peut être déterminant pour le choix de cet espacement est, par exemple, la hauteur de plafond d'un bâtiment, qui détermine les dimensions des parois correspondantes.

La planche modulaire 1 comporte en outre deux lignes de perforations 4 régulièrement disposées chacune le long d'un des bords longitudinaux d'une face large 2.

Comme on le verra ci-après, il existe une relation modulaire avantageuse entre l'épaisseur 5 des planches 1, l'intervalle 6 entre les perforations 4 et la distance entre chaque ligne de perforations 4 et le bord longitudinal correspondant.

Ces lignes de perforations 4 ont comme première conséquence positive de considérablement faciliter la découpe des planches 1. Les perforations 4 étant alignées tant dans le sens longitudinal que dans le sens transversal, le mesurage et la découpe à dimension des planches se font avec une grande facilité et une marge d'erreur réduite. Les perforations 4 permettent en effet de contrôler par simple routine visuelle toute erreur de mesure ou toute découpe hors d'équerre.

La Fig. 2 montre de quelle façon des planches 1 telles que celles montrées à la Fig. 1 sont disposées pour former l'ossature 7 d'un panneau suivant l'invention.

Des planches 1 formant une première série A sont disposées parallèlement, leurs faces larges 2 s'étendant perpendiculairement au plan général du panneau, les découpes 3 de cette première série de planches 1 étant disposées en enfilade.

Des planches 8 (dont une seule est représentée à la Fig. 2) formant une seconde série B sont disposées avec leurs faces larges 2 parallèles au plan général du panneau et sont enfilées dans les découpes 3 des planches 1 de la première série A.

Les planches 1, 8 des deux séries A, B sont solidarisées à leurs intersections, en l'occurrence par des coins ou des cornières métalliques perforées 9.

Du fait de la présence des lignes de perforations 4, l'assemblage des différents éléments de l'ossature peut être réalisé sans outillage particulier, en faisant simplement correspondre les positions des cornières 9 avec les perforations 4 correspondantes. La fixation se fait alors à l'aide de vis auto-taraudeuses ou par vis et boulons. L'outillage requis est donc simplement une visseuse à moteur et un jeu de têtes appropriées (ou bien encore, un tournevis et un jeu de clés).

Les cornières 9 peuvent être placées à l'un des quatre angles d'intersection de deux éléments 1,8 d'ossature.

L'assemblage est facilité par un choix judicieux de l'espacement 6 entre les perforations 4, qui est calculé en multiples d'un module E, pris comme base pour établir toutes les dimensions et les rapports proportionnels des différents éléments 1, 8 d'ossature.

A titre d'exemple, les Figs. 3a, 3b, 3c montrent, en coupe et à la même échelle, les sections de trois types de planches utilisées dans l'ossature 7 de panneau suivant l'invention.

La Fig. 3a représente une planche 1 dont la largeur vaut 6 fois l'épaisseur 5a. Cette épaisseur 5a équivaut au module E évoqué ci-dessus, la section de cette planche 1 est donc de 1E x 6E. L'épaisseur 5b de la planche 10 représentée à la Fig. 3b est double de celle représentée à la Fig. 3a; sa section est donc de 2 E x 6 E.

La planche 8 représentée à la Fig. 3c est plus large (10 E) et présente également une épaisseur double de la première planche (soit 2 E).

La découpe en boutonnière 3 pratiquée au travers des trois types de planches est identique; ses dimensions sont telles qu'on peut y insérer la plus grande section de planche utilisée (soit 10 E x 2 E). Deux planches 1 d'épaisseur égale à E peuvent être insérées simultanément dans une même découpe 3.

Dans le cas de l'élément 8 d'ossature (représenté à la Fig. 3c) la découpe en boutonnière 3 est décalée par rapport à l'axe longitudinal de la planche, ce qui permet d'aligner les trois types de planches 1, 8, 10 par rapport à une des faces du panneau à assembler. Pour faciliter la réversibilité de cette planche 8, les découpes en boutonnière 3 peuvent être disposées en alternance le long de deux axes parallèles (comme cela apparait à la Fig. 2). Une troisième ligne de perforations 11 est disposée suivant l'axe central de la planche 8.

La distance entre le bord longitudinal d'une face large 2 et chaque ligne latérale de perforations 4 est égale à E; les perforations 4 elles-mêmes sont espacées entre elles d'un intervalle 6 valant 4 E. De cette façon, il est pratiquement toujours possible de faire coïncider les perforations avec les trous d'une cornière 9 à l'intersection entre deux éléments 1, 8, 10.

En attribuant à E une valeur de 2,5 cm, l'intervalle 6 entre deux perforations 4 ou 11 est de 10 cm. Cette valeur est particulièrement avantageuse puisqu'on bénéficie pour les découpes d'un repérage décimétrique. En outre, toutes les mesures relatives à un bâtiment sont naturellement facilitées si, dès la conception, c'est-à-dire dès le traçage des plans, on utilise un mode de calcul utilisant cette valeur de module. L'assemblage des différentes parties de l'ossature 7 est en effet considérablement facilité et les chutes sont réduites à un minimum. De surcroît, toutes les chutes peuvent être avantageusement utilisées pour assembler entre elles les ossatures 7 des différents panneaux formant la structure du bâtiment, comme on peut le voir à la Fig. 4.

La Fig. 4 montre comment les ossatures 7, 20 de plusieurs panneaux suivant l'invention peuvent être assemblées entre elles pour former l'ossature générale d'un bâtiment.

La Fig. 4 montre plus précisément un détail d'assemblage entre un panneau horizontal (plancher) 21 et un panneau vertical (paroi) 22.

La première série A de planches du plancher 21 est disposée avec les faces larges 2 verticales. Ces planches de la serie A forment ainsi les poutres 23 soutenant le plancher 21.

Les planches 24 disposées en-travers des poutres 23 immobilisent celles-ci entre elles et rendent possible l'assemblage du panneau horizontal 21 hors site et son transport.

La première série A des planches modulaires 1 de la paroi 22 est disposée verticalement; ces planches 1 forment donc les montants 25 de la paroi 22.

Les montants 25 reposent d'aplomb sur les poutres 23.

Les ossatures des deux panneaux 21 et 22 sont solidarisées entre elles par des pièces rapportées 26 qui sont constituées de chutes de planches modulaires 1, 8 ou 10 qui comportent donc les perforations 4 modulaires au même espacement, ce qui rend l'assemblage extrêmement aisé.

Pour peu que l'on ait respecté dans les plans pour les panneaux 21 et 22 des dimensions qui sont des multiples du module E, l'alignement des perforations de la pièce rapportée 26, des poutres 23 et des montants 25 sera automatique.

On remarquera que la disposition relative des différents éléments 1, 8 ou 10 des ossatures 7, 20 et la présence des découpes en boutonnière 3 fait communiquer entre eux tous les volumes intérieurs des panneaux 21, 22 ce qui rend particulièrement aisée la pose des canalisations et câbles électriques. La pose d'un revêtement de plancher 27 termine la finition du plancher 21.

Comme on le voit à la Fig. 5, on peut tirer parti de la modulation des planches 1, 8 ou 10 d'ossature 7 pour monter sur l'ossature 7 d'autres éléments complémentaires.

Une planche modulaire 28 est fixée perpendiculairement aux extrémités des planches de la première série A d'une ossature 7 et forme un élément de cadre pour ce panneau.

La fixation est assurée à l'aide des mêmes cornières 9 alignées sur les perforations 4 respectives des planches modulaires.

On notera que, s'il n'est pas nécessaire de faire passer des canalisations ou des câbles électriques, la planche 28 ne doit pas obligatoirement comporter de découpe longitudinale en boutonnière 3.

Il est également possible de fixer des éléments de revêtement, tels que la planche 29 montrée à la Fig. 5 directement sur l'ossature 7 en utilisant les mêmes cornières 9 fixées par vis ou par boulons dans les perforations 4 des planches d'ossature; les éléments de revêtement sont montés d'autant plus vite s'ils sont également pourvus de perforations modulaires comme la planche 29. Il est possible, au demeurant, de fixer pratiquement tous les types de revêtements courants sur l'ossature suivant l'invention.

Il peut être particulièrement avantageux de fixer les cornières 9 de façon démontable, si l'on envisage à plus ou moins brève échéance des modifications dans l'aménagement du bâtiment. On songe ici non seulement à des cloisons intérieures dont il est facile de modifier l'agencement, mais aussi à des extensions de bâtiment qui peuvent être réalisées sans problème dans la mesure où des nouvelles structures peuvent venir se greffer sur les ossatures des panneaux d'origine.

La construction d'un bâtiment peut ainsi s'effectuer en plusieurs étapes. On peut ainsi concevoir une construction limitée dans un premier stade à un seul niveau pour des familles peu étendues ou à revenus modestes. En fonction de l'extension de la famille et/ou de ses possibilités financières, un second étage peut être érigé en se raccordant à l'ossature du premier. La simplicité d'assemblage et la continuité de la structure confèrent au bâtiment étendu toutes les garanties de sécurité, une unité de style et une robustesse comparable à celle de l'étage initial. Dans le cas d'une telle extension, une pièce du niveau d'origine peut être réaménagée pour y installer le départ d'une cage d'escaliers.

Cet escalier, de même que d'autres éléments de la construction, peut être conçu en reprenant le même module E de façon à être raccordé sans calculs complexes à l'ossature des panneaux formant la structure du bâtiment.

Les planches modulaires pourvues d'un revêtement approprié peuvent également être utilisées pour la réalisation d'éléments à demeure qui peuvent être raccordés directement à la structure du bâtiment (placards, meubles intégrés).

La Fig. 6 montre le raccordement de trois panneaux à ossature 30, 31, 32 formant l'angle d'un bâtiment modulaire. Un premier panneau est disposé horizontalement et forme le plancher 30 du bâtiment, les planches modulaires assumant la fonction de poutres 23 de ce plancher 30. Deux panneaux 31, 32, disposés verticalement, forment les parois du bâtiment. Les planches modulaires formant les montants 25 de leurs ossatures respectives sont fixées rigidement aux poutres 23 du plancher 30.

Les montants 25 disposés aux extrémités de ces panneaux 31, 32 sont érigés à angle droit l'un de l'autre. Ils sont raccordés entre eux par des cornières 9 fixées via leurs perforations 4 respectives, le long de l'arête commune de ces montants. Les montants 25 du panneau 32 sont solidarisés aux extrémités des poutres 23 du plancher 30 par des pièces rapportées 26.

Les montants 25 du panneau 31 sont fixés par des cornières 9 à la poutre extrême 23 du plancher 30.

Les ossatures respectives des trois panneaux 30, 31, 32 forment donc, une fois assemblées, la structure même du bâtiment modulaire.

Divers éléments peuvent venir s'ajouter de façon classique sur cette structure.

Une couche de matériau isolant 33 est placée entre les montants 25 de la paroi 32. Une plaque de revêtement 34 complète la finition extérieure de la paroi 32. Le matériau isolant 33 et le revêtement 34 peuvent, indifféremment, être montés sur la paroi 32 avant ou après qu'elle ait été solidarisée avec le plancher 30.

Le panneau 32 est percé par une embrasure 35 destinée à recevoir une pièce d'huisserie (non représentée) telle que le chambranle d'une fenêtre. L'encadrement de cette embrasure 35 est assuré par des planches 36, 37 qui se fixent aisément aux montants 25 du panneau 32 grâce aux perforations 4 et aux cornières 9. Les dimensions intérieures de l'encadrement 36, 37 sont calculées de façon telle que la pièce d'huisserie (dont les dimensions extérieures sont également un multiple du module E) puisse venir s'y insérer sans nécessité d'ajustement.

La même remarque que pour le revêtement 34 et le matériau isolant 33 s'applique ici, c'est à dire que la fenêtre peut, suivant la méthode de montage adoptée, être montée sur le panneau en atelier ou être placée lorsque toute la structure du bâtiment - ou de son extension - est achevée.

L'extrême précision d'assemblage rendue possible par l'utilisation du panneau modulaire suivant l'invention rend toutes ces démarches compatibles.

Quel que soit le mode d'érection choisi (préfabrication partielle ou montage sur place) il est avantageux de toujours prévoir, lors du parachèvement, des possibilités de raccord à l'ossature du panneau sous-jacente. Après emménagement, les occupants des lieux gardent ainsi la possibilité d'ancrer directement sur l'ossature des pièces de mobilier tels que des étagères, rayonnages, cloisons, etc.. qui peuvent également être réalisés à frais réduits à partir des mêmes éléments modulaires que ceux utilisés pour l'ossature.

Pour ces circonstances, les planches modulaires peuvent recevoir une finition particulière à fonction utilitaire ou décorative (polissage, enduit, couche de stratifié).

Pour limiter les variations de dimensions propres à ce matériau naturel qu'est le bois et donc tirer un maximum d'avantages de la conception de l'ossature développée ci-dessus, les planches modulaires peuvent avantageusement être réalisées en bois contreplaqué (type multiplex) ou en lamellé collé.

Ces matériaux confèrent non seulement une large insensibilité aux variations climatiques (taux d'humidité par exemple) mais aussi une très grande rigueur dans les dimensions des éléments d'ossature.

La coupe à dimensions peut en effet être réalisée avec un très haut degré d'automatisation, simultanément au percement des découpes (par défonçage, par exemple) et à la préperforation.

Les considérations ci-dessus n'empêchent cependant pas l'utilisation de bois tel quel pour le panneau à ossature suivant l'invention. En fonction de critères économiques ou simplement mécaniques, on peut d'ailleurs combiner dans la même ossature des bois conditionnés de différentes natures.

Il n'est pas nécessaire que toutes les planches comportent des découpes en boutonnières. Il est cependant avantageux qu'elles comportent toutes d'une façon généralisée les lignes de perforations modulaires décrites plus haut.

L'ossature telle que décrite permet également d'intégrer des éléments métalliques comportant le même type de découpe et de perforation que les planches modulaires. On peut ainsi assembler et ériger des bâtiments plus hauts ou comportant des longues portées tels que des hangars.

## Revendications

1. Ossature (7, 20) pour panneau de construction formée d'éléments croisés suivant deux axes orthogonaux comportant un assemblage de deux séries (A, B) de planches (1, 8, 10) disposées chacune en substance parallèlement à l'un des deux axes, chaque planche (1, 8, 10) comportant deux faces larges (2) s'étendant longitudinalement;
- la première série (A) de planches comportant au moins deux planches (1, 8, 10) disposées avec leurs faces larges (2) perpendiculaires au plan du panneau, ces faces larges (2) étant percées par des découpes longitudinales (3), les découpes (3) des différentes planches de de la première série (A) étant alignées en enfilade;
- la seconde série (B) de planches comportant au moins une planche (1, 8, 10) disposée avec les faces larges (2) parallèles au plan du panneau, caractérisé en ce que les dites découpes (3) sont en boutonières et que les planches (1, 8, 10) de la seconde série (B) sont enfilées au travers des découpes en boutonnière (3) des planches (1) de la première série, les planches (1, 8, 10) des deux séries (A, B) étant solidarisées entre elles à leur intersection par des moyens de solidarisation (9).

2. Ossature suivant la revendication 1, caractérisée en ce que les planches (1, 8, 10) des deux séries (A, B) sont percées de découpes longitudinales en boutonnières (3) espacées sur leur longueur.

3. Ossature suivant l'une quelconque des revendications précédentes, caractérisée en ce que les moyens de solidarisation (9) sont des cornières (9).

4. Ossature suivant l'une quelconque des revendications 1, 2, 3 caractérisée en ce que les faces larges (2) des planches (1, 8, 10) comportent le long de chacun de leurs bords longitudinaux, une ligne de perforations (4) perpendiculaires à ces faces larges (2) et disposées à intervalles réguliers (6) les unes des autres.

5. Ossature suivant la revendication 4, caractérisée en ce qu'elle comporte des planches (1, 8, 10) de section rectangulaire de largeur et épaisseur différentes, la largeur et la longueur des découpes longitudinales en boutonnière (3) étant telles qu'elles permettent d'y insérer la plus grande section de planche (1, 8, 10) utilisée.

6. Ossature suivant la revendication 5, caractérisée en ce que les dimensions des planches (1, 8, 10), et les intervalles (6) entre les perforations (4) sont calculés en multiples d'un module E.

7. Ossature suivant la revendication 6, caractérisée en ce qu'elle comporte des planches modulaires (1) dont l'épaisseur (5a) est égale à E et la largeur à 6 E.

8. ossature suivant l'une quelconque des revendications 6 et 7, caractérisée en ce qu'elle comporte des planches modulaires (10) dont la largeur est de 6 E et l'épaisseur (5b) de 2 E.

9. Ossature suivant l'une quelconque des revendications 6, 7 et 8, caractérisé en ce qu'il comporte des planches modulaires (8) d'épaisseur 2 E et de largeur 10 E.

10. Ossature suivant la revendication 6, caractérisée en ce que les planches modulaires (1, 8, 10) comportent au moins une ligne de perforations (11) supplémentaire sur leurs faces larges (2).

11. Ossature suivant la revendication 10, caractérisée en ce que les planches modulaires (1, 8, 10) comportent au moins une série de découpes longitudinales en boutonnières (3) alignée entre une ligne de perforations (11) supplémentaire centrale et une ligne de perforations (4) longeant le bord longitudinal des faces larges (2).

12. Ossature suivant l'une quelconque des revendications 6 à 11, caractérisée en ce que l'intervalle (6) entre les perforations (4) est de 4 E, la distance séparant le bord des faces larges (2) et la ligne de perforations (4) étant égale à E.

13. Panneau de construction comportant un revêtement sur au moins une de ses faces, caractérisé en ce qu'il comporte une ossature (7) suivant l'une quelconque des revendications précédentes.

14. Panneau suivant la revendications 13, caractérisé en ce qu'il comporte au moins une découpe (35) dont les dimensions sont un multiple du module E formant une embrasure (35) pour l'insertion d'une huisserie de dimensions modulaires correspondantes.

15. Bâtiment caractérisé en ce que sa structure comporte au moins une ossature (7, 20) de panneau (21, 22, 30, 31, 32) suivant l'une quelconque des revendications 1 à 12.

16. Bâtiment suivant la revendication 15, caractérisée en ce que les dimensions des ossatures (7) intégrées dans sa structure sont des multiples de la valeur E.

17. Bâtiment suivant l'une quelconque des revendications 15 et 16 caractérisé en ce qu'il comporte des éléments de mobilier à demeure reliés à l'ossature (7) des panneaux (30, 31, 32) intégrés dans sa structure.

## Patentansprüche

1. Rahmen (7, 20) für Baupanele, der aus einander gemäß zweier orthogonaler Achsen kreuzenden Elementen gebildet ist, mit einem Aufbau aus zwei Reihen (A, B) von Brettern (1, 8, 10), die je im wesentlichen parallel zu einer der beiden Achsen angeordnet sind, wobei jedes Brett (1, 8, 10) zwei Breitseiten (2) aufweist, die sich in der Längsrichtung erstrecken;
- wobei die erste Reihe (A) von Brettern zumindest zwei Bretter (1, 8, 10) aufweist, die mit ihren Breitseiten (2) senkrecht zur Ebene des Baupanels angeordnet sind, wobei diese Breitseiten (2) von Längseinschnitten (3) durchsetzt sind und die Einschnitte (3) der verschiedenen Bretter der ersten Reihe (A) miteinander fluchten;
- wobei die zweite Reihe (B) von Brettern zumindest ein Brett (1, 8, 10) aufweist, das mit seinen Breitseiten (2) parallel zur Ebene des Baupanels angeordnet ist, dadurch gekennzeichnet, daß die Einschnitte (3) längliche Aussparungen bilden und daß die Bretter (1, 8, 10) der zweiten Reihe (B) durch die länglichen Aussparungen (3) der Bretter (1) der ersten Reihe hindurchgezogen sind, wobei die Bretter (1, 8, 10) der zwei Reihen (A, B) untereinander an ihren Kreuzungsstellen durch Befestigungsmittel (9) verbunden sind.

2. Rahmen nach Anspruch 1, dadurch gekennzeichnet, daß die Bretter (1, 8, 10) der beiden Reihen (A, B) von Längseinschnitten in Form von länglichen Aussparungen (3) durchsetzt sind, die über ihre Länge voneinander Abstand haben.

3. Rahmen nach einem der vorhergehenden Ansprüche, dadurch gekennzeichnet, daß die Befestigungsmittel (9) durch Befestigungswinkel (9) gebildet sind.

4. Rahmen nach einem der Ansprüche 1 bis 3, dadurch gekennzeichnet, daß die Breitseiten der Bretter (1, 8, 10) entlang jeder ihrer Längskanten eine Linie von senkrecht zu den Breitseiten (2) verlaufenden Perforationen (4) aufweisen, die in gleichmäßigen gegenseitigen Abständen (6) angeordnet sind.

5. Rahmen nach Anspruch 4, dadurch gekennzeichnet, daß er Bretter (1, 8, 10) von rechteckigem Querschnitt mit unterschiedlicher Breite und Dicke aufweist, wobei die Breite und die Länge der Längseinschnitte in Form von Aussparungen (3) derart sind, daß sie das Hindurchführen von verwendeten Brettern (1, 8, 10) größeren Querschnittes ermöglichen.

6. Rahmen nach Anspruch 5, dadurch gekennzeichnet, daß die Abmessungen der Bretter (1, 8, 10) und der Zwischenräume (6) zwischen den Perforationen (4) als Vielfache eines Modul (E) berechnet sind.

7. Rahmen nach Anspruch 6, dadurch gekennzeichnet, daß er modulare Bretter (1) aufweist, deren Dicke (5a) gleich E und deren Breite gleich 6 E ist.

8. Rahmen nach Anspruch 6 oder 7, dadurch gekennzeichnet, daß er modulare Bretter (10) aufweist, deren Breite 6 E und deren Dicke (5b) 2 E beträgt.

9. Rahmen nach einem der Ansprüche 6 bis 8, dadurch gekennzeichnet, daß er modulare Bretter (8) aufweist, deren Dicke 2 E und deren Breite 10 E beträgt.

10. Rahmen nach Anspruch 6, dadurch gekennzeichnet, daß die modularen Bretter (1, 8, 10) zumindest eine zusätzliche Linie von Perforationen (11) auf ihren Breitseiten (2) aufweisen.

11. Rahmen nach Anspruch 10, dadurch gekennzeichnet, daß die modularen Bretter (1, 8, 10) zumindest eine Reihe von Längseinschnitten in Form von Aussparungen (3) aufweisen, die zwischen einer Linie von zusätzlichen zentralen Perforationen (11) und einer Linie (4) von Perforationen entlang der Längsränder der Breitseiten (2) ausgerichtet sind.

12. Rahmen nach einem der Ansprüche 6 bis 11, dadurch gekennzeichnet, daß der Zwischenraum (6) zwischen den Perforationen (4) gleich 4 E ist und der Abstand, welcher den Rand der Breitseiten (2) und die Linie von Perforationen (4) trennt, gleich E ist.

13. Baupanel, das auf zumindest einer seiner Seiten einen Überzug aufweist, dadurch gekennzeichnet, daß es einen Rahmen (7) nach irgendeinem der vorhergehenden Ansprüche aufweist.

14. Baupanel nach Anspruch 13, dadurch gekennzeichnet, daß es zumindest einen Einschnitt (35) aufweist, dessen Abmessungen ein Vielfaches des Moduls E sind und der eine Öffnung (35) zum Einstecken einer Zarge mit entsprechenden modularen Abmessungen bildet.

15. Bauwerk, dadurch gekennzeichnet, daß sein Aufbau zumindest einen Rahmen (7, 20) für Baupanele (21, 22, 30, 31, 32) nach einem der Ansprüche 1 bis 12 aufweist.

16. Bauwerk nach Anspruch 15, dadurch gekennzeichnet, daß die Abmessungen der Rahmen (7), welche in den Bauwerkaufbau integriert sind, ein Vielfaches des Wertes E betragen.

17. Bauwerk nach Anspruch 15 oder 16, dadurch gekennzeichnet, daß es auf Dauer vorgesehene Einrichtungsgegenstände aufweist, die mit dem Rahmen (7) der Baupanele (30, 31, 32) verbunden sind, welche in den Aufbau des Bauwerkes integriert sind.

## Claims

1. Framework (7, 20) for building-panel, the framework being formed of elements which intersect at two orthogonal axes, comprising an assembly of two series (A, B) of planks (1, 8, 10) each arranged substantially parallel to one of the two axes, each plank (1, 8, 10) comprising two broad faces (2) extending longitudinally;
- the first series (A) of planks comprising at least two planks (1, 8, 10) arranged with their broad faces (2) perpendicular to the plane of the panel, these broad faces (2) being pierced with longitudinal cut-outs (3), the cut-outs (3) in the various planks of the first series (A) being aligned in a row;
- the second series (B) of planks comprising at least one plank (1, 8, 10) arranged with the broad faces (2) parallel to the plane of the panel, characterized in that the said cut-outs (3) are shaped as buttonhole slots and that the planks (1, 8, 10) of the second series (B) are slipped through the cut-out buttonhole slots (3) of the planks (1) of the first series, the planks (1, 8, 10) of the two series (A, B) being fastened together where they intersect by fastening means (9).

2. Framework according to Claim 1, characterized in that the planks (1, 8, 10) of the two series (A, B) are pierced with longitudinal cut-outs in the shape of buttonhole slots (3) spaced out along their length.

3. Framework according to any one of the preceding claims, characterized in that the fastening means (9) are angle brackets (9).

4. Framework according to any one of Claims 1, 2, 3, characterized in that the broad faces (2) of the planks (1, 8, 10) comprise, along each of their longitudinal edges, a line of perforations (4) which are perpendicular to these broad faces (2) and are arranged at uniform spacings (6) apart.

5. Framework according to Claim 4, characterized in that it comprises planks (1, 8, 10) of rectangular section, with different widths and thicknesses, the width and length of the longitudinal cut-out buttonhole slots (3) being such that they allow the largest section of plank (1, 8, 10) used to be inserted therein.

6. Framework according to Claim 5, characterized in that the dimensions of the planks (1, 8, 10) and the spacings (6) between the perforations (4) are calculated as multiples of a modulus E.

7. Framework according to Claim 6, characterized in that it comprises modular planks (1) the thickness (5a) of which is equal to E and the width of which is equal to 6 E.

8. Framework according to any one of Claims 6 and 7, characterized in that it comprises modular planks (10), the width of which is 6 E and the thickness (5b) of which is 2 E.

9. Framework according to any one of Claims 6, 7 and 8, characterized in that it comprises-modular planks (8) of thickness 2 E and of width 10 E.

10. Framework according to Claim 6, characterized in that the modular planks (1, 8, 10) comprise at least one additional line of perforations (11) on their broad faces (2).

11. Framework according to Claim 10, characterized in that the modular planks (1, 8, 10) comprise at least one series of longitudinal cut-outs in the shape of buttonhole slots (3) which is aligned between one central additional line of perforations (11) and a line of perforations (4) running along the longitudinal edge of the broad faces (2).

12. Framework according to any one of Claims 6 to 11, characterized in that the spacing (6) between the perforations (4) is 4 E, the distance separating the edge of the broad faces (2) and the line of perforations (4) being equal to E.

13. Building panel comprising a covering on at least one of its faces, characterized in that it comprises a framework (7) according to any one of the preceding claims.

14. Panel according to Claim 13, characterized in that it comprises at least one cut-out (35), the dimensions of which are a multiple of the modulus E forming a reveal (35) for the insertion of a casing having the corresponding modular dimensions.

15. Building characterized in that its structure comprises at least one framework (7, 20) for a panel (21, 22, 30, 31, 32) according to any one of Claims 1 to 12.

16. Building according to Claim 15, characterized in that the dimensions of the frameworks (7) built into its structure are multiples of the value E.

17. Building according to any one of Claims 15 and 16, characterized in that it comprises furniture elements permanently connected to the framework (7) of the panels (30, 31, 32) built into its structure.
